# EUROPÄISCHE PATENTSCHRIFT

(11) **EP 3 841 641 B1**
(45) Veröffentlichungstag und Bekanntmachung des Hinweises auf die Patenterteilung: **22.06.2022**
(21) Anmeldenummer: 19768701.5
(22) Anmeldetag: 20.08.2019
(51) Int. Cl.: H01R 39/56, H01R 43/14, H01R 43/00

(54) **SCHLEIFRINGÜBERTRAGER**
SLIP RING ASSEMBLY
TRANSMETTEUR À BAGUE COLLECTRICE

(30) Priorität: 21.08.2018 DE 102018120326
(43) Veröffentlichungstag der Anmeldung: 30.06.2021
(73) Patentinhaber: Stemmann-Technik GmbH, 48465 Schüttorf (DE)
(72) Erfinder: DROPMANN, Frank, 48429 Rheine (DE); KRISTEN, Renè, 48529 Nordhorn (DE); LÖTGERING, Dirk, 48465 Schüttdorf (DE)
(74) Vertreter: Ksoll, Peter
(86) Internationale Anmeldenummer: PCT/DE2019/100751
(87) Internationale Veröffentlichungsnummer: WO 2020/038530

(56) Entgegenhaltungen:
- EP-A1- 1 105 041
- DE-A1- 10 215 214
- DE-U1- 29 807 515
- US-A1- 2017 093 109

## Beschreibung

Die Erfindung betrifft einen Schleifringübertrager gemäß den Merkmalen im Oberbegriff von Anspruch 1.

Schleifringübertrager sind elektromechanische Bauteile mit deren Hilfe Energie, Daten und/oder Steuersignale von einem rotierenden auf ein feststehendes Bauteil oder umgekehrt übertragen werden. Sie werden bei Anwendungen eingesetzt, die aufgrund ihrer Drehbewegung keine Energie- und Datenversorgung über eine ortsfest verlegte Leitung zulassen.

Ein Schleifringübertrager der üblichen Bauart weist einen Schleifringträger und zumindest einen auf dem Schleifringträger angeordneten Schleifring sowie ein Kontaktmodul mit Kontaktelementen, insbesondere Kontaktfedern auf. Ein Kontaktmodul wird fachterminologisch auch als Bürstenblock bezeichnet. Die Schleifringe und Kontaktelemente sind wesentlicher Bestandteil der Konstruktionen.

Die Kontaktelemente kontaktieren eine Schleifbahn des Schleifrings und bilden zusammen mit dieser einen Schleifkontakt. Aufgrund der Relativbewegung zwischen den Bauteilen kommt es im Betrieb kontinuierlich zu einem geringfügigen Abrieb. Um den Abrieb so gering wie möglich zu behalten, werden die Laufpartner mit Öl benetzt. Trotz dieser Schmierung lässt sich der Abrieb nicht vermeiden. Der Abrieb verbindet sich mit dem Öl und haftet auf den Bauteilen, insbesondere der Schleifbahn. Diese Verschmutzung ist nicht nur nachteilig für die Energie- und Datenübertragung, sondern kann auch zu einer Störung der Isolation führen, mit der Folge von Betriebsunterbrechungen.

Zur Behebung dieses Problems schlägt die DE 298 07 515 U1 eine rotierende Reinigungsvorrichtung vor zur kontinuierlichen Reinigung bzw. Reinhaltung von kontaktabgreifenden Schleifeinrichtungen. Die Vorrichtung weist eine aus Reinigungsringen gebildete Reinigungsrolle auf, welche gegen die Schleifbahn gedrückt wird. Die Reinigungsrolle bewegt sich mit geringer Drehzahl mit, wobei vorhandener Schmutz in die Zwischenräume der Reinigungsrinne eingebettet werden soll.

Bei dem aus der EP 1 105 041 B1 bekannten Vorschlag kommt ein mit einer Flüssigkeit befeuchteter Belag zur Anwendung, welcher gegen die Schleifbahn gedrückt wird, um Verschmutzungen und Abrieb zu entfernen.

Ein Reinigungssystem zum Reinigen eines Schleifrings geht aus der US 2017/0093 109 A1 hervor. Das Reinigungssystem umfasst eine Reinigungsbaugruppe, die so konfiguriert ist, dass sie im Kontakt mit dem Schleifring positioniert werden kann. Die Reinigungsbaugruppe kann sich zum Reinigen entlang des Schleifrings bewegen. Eine dem Reinigungssystem zugeordnete Steuereinheit ist dazu ausgelegt, um die Funktion der Reinigungsbaugruppe basierend auf Benutzereingaben zu steuern.

Eine Vorrichtung zur Reinigung eines Kollektors an einem mit Kohlebürsten betriebenen Elektromotor zählt ferner durch die DE 10 215 214 A1 zum Stand der Technik. Am Stator des Elektromotors ist ein Reinigungsmodul mit einer beweglichen Reinigungsbürste angeordnet, die mittels einer Feder auf den Kollektor gedrückt und mittels eines Elektromagnetes beim Anliegen einer elektrischen Spannung am Elektromotor zurückgezogen wird.

Der Erfindung liegt ausgehend vom Stand der Technik die Aufgabe zu Grunde, einen Schleifringübertrager mit einer funktional und betriebstechnisch verbesserten Reinigungsvorrichtung zu schaffen.

Die Lösung dieser Aufgabe besteht in einem Schleifringübertrager gemäß den Merkmalen von Anspruch 1.

Vorteilhafte Ausgestaltung und Weiterbildung des erfindungsgemäßen Schleifringübertragers sind Gegenstand der abhängigen Ansprüche 2 bis 7.

Ein Schleifringübertrager weist einen Schleifringträger und zumindest einen auf dem Schleifringträger angeordneten Schleifring sowie ein Kontaktmodul mit Kontaktelementen auf. Bei den Kontaktelementen handelt es sich insbesondere um Kontaktfedern. Es können aber auch andere Kontaktelemente, beispielsweise Schleifkohlen, als Kontaktelemente zur Anwendung gelangen. Die Kontaktelemente kontaktieren eine Schleifbahn des Schleifrings.

Zur Reinigung der Schleifbahn ist eine Reinigungsvorrichtung vorgesehen. Die Reinigungsvorrichtung weist eine Reinigungsbürste mit einem die Schleifbahn kontaktierenden Bürstenbesatz auf.

Die Reinigungsbürste nimmt den Abrieb auf und sorgt für einen dünnen gleichmäßigen Ölfilm auf der Schleifbahn. Hierdurch können Beeinträchtigungen durch Abrieb bzw. Verschmutzungen vermieden werden. Insbesondere ist eine sehr gute Energie- und/oder Datenübertragung zwischen Schleifring bzw. Schleifbahn und den Kontaktelementen sichergestellt.

Erfindungsgemäß ist vorgesehen, dass die Reinigungsbürste einen Grundkörper besitzt, welcher einen Rückensteg und einen Bürstenträger aufweist. Die Reinigungsbürste ist über dem Rücksteg und Verbindungselemente an einer Trägerplatte des Kontaktmoduls festgelegt.

Auf diese Weise ist eine stabile Montage innerhalb des Schleifringübertragersystems möglich unter Nutzung des vorhandenen Bauraums. Montage und Demontage der Reinigungsbürste sind einfach. Ein gegebenenfalls erforderlicher Austausch der Reinigungsbürste ist problemlos möglich. Auch eine Nachrüstung vorhandener Schleifringübertrager mit einer erfindungsgemäßen Reinigungsvorrichtung ist möglich.

Vorzugsweise erstreckt sich die Reinigungsbürste quer über die Breite der Trägerplatine.

Ferner ist von Vorteil, wenn der Bürstenträger quer zum Rückensteg, insbesondere rechtwinklig in Richtung zur Schleifbahn vorsteht. Hierdurch ist eine kompakte Bauform der Reinigungsbürste möglich mit einer effizienten Reinigung der Schleifbahn über den Bürstenbesatz.

Der Bürstenbesatz ist vorzugsweise aus Fasern, Borsten oder Drähten aus elektrisch nicht leitendem Werkstoff gebildet.

Grundsätzlich kann der Bürstensatz aus verschiedenartigen Werkstoffen bestehen. Als besonders vorteilhaft wird ein Bürstenbesatz mit Fasern aus Polyamid angesehen.

Die Montage der Reinigungsbürste erfolgt über Verbindungsmittel. Hierbei kann es sich um form- und/oder kraftschlüssige Verbindungsmittel handeln. Eine Art von Verbindungsmitteln können Clips sein, welche in konform gestaltete Öffnungen oder Gegenhalter eingerastet werden können. Auch eine schraubtechnische Festlegung der Reinigungsbürste im System ist möglich, insbesondere an der Trägerplatine des Kontaktmoduls.

In diesem Zusammenhang wird eine Ausgestaltung als vorteilhaft angesehen, bei der ein jochartiges Widerlagerstück zur Anwendung gelangt, welches zur Festlegung der Reinigungsbürste mit Verbindungsmitteln zusammenwirkt. Verbindungsmittel können Schraubverbindungselemente sein, beispielsweise Schrauben und Gewindebohrungen oder Muttern. Auch rastende Verbindungsmittel, welche die Reinigungsbürste mit der Trägerplatine über das Widerlagerstück verbinden, sind vorteilhaft möglich.

Ein solches Widerlagerstück weist vorteilhafter Weise eine auf die Breite und die Dicke der Trägerplatine angepasste Aufnahme auf. Das Widerlagerstück kann auf der der Reinigungbürste gegenüberliegenden Seite der Trägerplatte aufgelegt werden und umschließt hierbei die Trägerplatine mit der Aufnahme. Jeweils in den Endbereichen des Widerlagerstücks sind Verbindungsmittel, beispielsweise Gewindebohrungen oder Montageöffnungen, zur Durchführung bzw. Aufnahme von Schraubverbindungsmitteln vorgesehen.

Die Erfindung ist nachfolgend anhand von Zeichnungen näher beschrieben. Es zeigen:
- Figur 1: einen erfindungsgemäßen Schleifringübertrager in einer perspektivischen Darstellungsweise;
- Figur 2: ebenfalls in perspektivischer Darstellungsweise ein Kontaktmodul mit montierter Reinigungsvorrichtung;
- Figur 3: eine erste Ausgestaltung einer Reinigungsbürste und
- Figur 4: eine zweite Ausführungsform einer Reinigungsbürste.

Figur 1 zeigt einen Ausschnitt aus einer Anlage mit einem dort installierten Schleifringübertrager 1.

Der Schleifringübertrager 1 umfasst einen stationären Maschinenteil (Stator) 2 und eine rotierende Welle (Rotor) 3 auf welcher ein Schleifringträger 4 und Schleifringe 5 angeordnet sind. An Tragarmen 6 des Stators 2 sind Kontaktmodule 7 montiert. Die Kontaktmodule 7 weisen Kontaktelemente in Form von Kontaktfedern 8 auf. Die Kontaktelemente stehen mit Schleifbahnen 9 der Schleifringe 5 in Schleifkontakt. Je nach Anwendungsfall werden elektrische Ströme bzw. Energie und Daten von dem stationären Maschinenteil 2 auf die Welle 3 oder in umgekehrter Richtung übertragen.

Zur Reinigung der Schleifbahnen 9 ist eine Reinigungsvorrichtung 10 vorgesehen. In der Figur 1 ist nur eine Reinigungsvorrichtung 10 dargestellt. Es versteht sich, dass jedes Kontaktmodul 7 mit einer Reinigungsvorrichtung 10 ausgerüstet sein kann.

Ein Kontaktmodul 7 mit montierter Reinigungsvorrichtung 10 ist in der Figur 2 näher zu erkennen. Die Reinigungsvorrichtung 10 ist zwischen den Kontaktfedern 8 eingegliedert.

Das Kontaktmodul 7 besitzt eine Trägerplatine 11 und ist mit Leiterbahnen 12 bestückt, welche mit den an der Trägerplatine 11 montierten Kontaktfedern 8 elektrisch leitend verbunden sind. Die Leiterbahnen 12 führen zu einem Steckkontakt 13, über welchen eine elektrische Verbindung hergestellt werden kann. An den freien Enden der Kontaktfedern 8 sind verstärkte Kontaktbereiche 14 ausgebildet, mit welchen die Kontaktfedern 8 die Schleifbahnen 9 der Schleifringe 5 kontaktieren.

Eine Reinigungsvorrichtung 10 weist eine Reinigungsbürste 15 mit einem Bürstenbesatz 16 auf. Mit dem Bürstenbesatz 16 kontaktiert die Reinigungsbürste 15 eine oder mehrere Schleifbahnen 6. Der Bürstenbesatz 16 besteht aus Fasern 17 aus Polyamid.

Zwei Ausgestaltungen einer Reinigungsbürste 15 sind in den Figuren 3 und 4 dargestellt. Jede Reinigungsbürste 15 besitzt einen Grundkörper 18, der einen Rückensteg 19 und einen Bürstenträger 20 aufweist. Über den Rückensteg 19 und Verbindungselemente 21 ist die Reinigungsbürste 15 unter der Trägerplatine 11 eines Kontaktmoduls 7 an der Trägerplatine 11 festgelegt. Die Reinigungsbürsten 15 in den Darstellungen der Figuren 3 und 4 unterscheiden sich durch die Art der Festlegung. Bei der Reinigungsbürste 15, wie in Figur 3 zu erkennen, sind im Rückensteg 19 Montageöffnungen 22 zur Durchführung von Schraubverbindungsmitteln vorgesehen.

Die Reinigungsbürste 15 gemäß der Darstellung von Figur 4 weist vom Rückensteg 19 abstehende Federklippelemente 23 mit Hakenvorsprüngen 24 auf.

Der Bürstenträger 20 steht quer zum Rückensteg 19 rechtwinklig gegenüber diesem in Richtung zur Schleifbahn 9 vor. Die Fasern 17 des Bürstenbesatzes 16 sind einreihig, also in einer Reihe ausgeführt. Möglich ist es allerdings auch, mehrere Reihen von Fasern 17 im Bürstenbesatz 16 vorzusehen.

Die Reinigungsvorrichtung 10 ist in der Ausführung gemäß der Darstellung von Figur 2 mittels eines jochartigen Widerlagerstücks 25 an der Trägerplatine 11 des Kontaktmoduls 7 festgelegt. Das Widerlagerstück 25 erstreckt sich bis über die Längsseiten 26 der Trägerplatine 11 hinaus. In den Endbereichen 27 ist das Widerlagerstück 25 über Verbindungselemente 21 in Form von Schrauben mit der Reinigungsbürste 15 über den Rückensteg 19 verspannt. Hierzu sind die Verbindungselemente 21 in Form von Schrauben durch Öffnungen im Widerlagerstück 25 in die Montageöffnung 22 im Rückensteg 19 eingeführt.

Das Widerlagerstück 25 weist eine auf die Breite und die Dicke der Trägerplatine 11 angepasste Aufnahme 28 auf. Auf diese Weise kann das Widerlagerstück 25 die Trägerplatine 11 im Bereich der Leiterbahnen 12 übergreifen und mit der Reinigungsbürste 15 verspannt werden.

Über den Bürstenbesatz 16 mit den die Schleifbahnen 9 kontaktierenden Fasern 17 nimmt die Reinigungsbürste 15 etwaigen Abrieb im Bereich der Schleifbahnen 9 auf und sorgt für eine Verteilung von aufgebrachtem Öl, so dass ein dünner, gleichmäßiger Ölfilm auf der bzw. den Schleifbahnen 9 gewährleistet ist.

### Bezugszeichen:

- 1 -: Schleifringübertrager
- 2 -: Maschinenteil (Stator)
- 3 -: Welle (Rotor)
- 4 -: Schleifringträger
- 5 -: Schleifring
- 6 -: Tragarm
- 7 -: Kontaktmodul
- 8 -: Kontaktfeder
- 9 -: Schleifbahn
- 10 -: Reinigungsvorrichtung
- 11 -: Trägerplatine
- 12 -: Leiterbahn
- 13 -: Steckkontakt
- 14 -: Kontaktbereich
- 15 -: Reinigungsbürste
- 16 -: Bürstenbesatz
- 17 -: Fasern
- 18 -: Grundkörper
- 19 -: Rückensteg
- 20 -: Bürstenträger
- 21 -: Verbindungselement
- 22 -: Montageöffnung
- 23 -: Federklippelement
- 24 -: Hakenvorsprung
- 25 -: Widerlagerstück
- 26 -: Längsseite von 11
- 27 -: Endbereich
- 28 -: Aufnahme

## Patentansprüche

1. Schleifringübertrager, welcher einen Schleifringträger (4) und zumindest einen darauf angeordneten Schleifring (5) sowie eine Kontaktmodul (7) mit Kontaktelementen, insbesondere Kontaktfedern (8), aufweist, wobei die Kontaktelemente (8) eine Schleifbahn (9) des Schleifrings (5) kontaktieren und wobei eine Reinigungsvorrichtung (10) zur Reinigung der Schleifbahn (9) vorgesehen ist, welche eine Reinigungsbürste (15) mit einem die Schleifbahn (9) kontaktierenden Bürstenbesatz (16) aufweist, **dadurch gekennzeichnet, dass** die Reinigungsbürste (15) einen Grundkörper (18) besitzt, welcher einen Rückensteg (19) und einen Bürstenträger (20) aufweist und die Reinigungsbürste (15) über den Rückensteg (19) und Verbindungselemente (21) an einer Trägerplatine (11) des Kontaktmoduls (7) festgelegt ist.

2. Schleifringübertrager nach Anspruch 1, **dadurch gekennzeichnet, dass** sich die Reinigungsbürste (15) quer über die Breite der Trägerplatine (11) erstreckt.

3. Schleifringübertrager nach Anspruch 1 oder 2, **dadurch gekennzeichnet, dass** der Bürstenträger (20) quer zum Rückensteg (19), insbesondere rechtwinklig, in Richtung zur Schleifbahn (9) vorsteht.

4. Schleifringübertrager nach einem der Ansprüche 1 bis 3, **dadurch gekennzeichnet, dass** ein Widerlagerstück (25) vorgesehen ist, welches zur Festlegung der Reinigungsbürste (15) mit den Verbindungselementen (21) zusammenwirkt.

5. Schleifringübertrager nach Anspruch 4, **dadurch gekennzeichnet, dass** das Widerlagerstück (25) eine auf die Breite und die Dicke der Trägerplatine (11) angepasste Aufnahme (28) aufweist.

6. Schleifringübertrager nach einem der Ansprüche 1 bis 5, **dadurch gekennzeichnet, dass** der Bürstenbesatz (16) aus Fasern (17), Borsten oder Draht gebildet ist.

7. Schleifringübertrager nach einem der Ansprüche 1 bis 6, **dadurch gekennzeichnet, dass** der Bürstenbesatz (16) aus Polyamid besteht.

## Claims

1. Slip ring assembly, which has a slip ring carrier (4) and at least one slip ring (5) arranged thereon and a contact module (7) having contact elements, in particular contact springs (8), wherein the contact elements (8) contact a slideway (9) of the slip ring (5) and wherein a cleaning device (10) is provided for cleaning the slideway (9) and has a cleaning brush (15) with a brush filling (16) contacting the slideway (9), **characterised in that** the cleaning brush (15) has a base body (18) having a rear web (19) and a brush carrier (20), and the cleaning brush (15) is secured to a carrier board (11) of the contact module (7) via the rear web (19) and connecting elements (21).

2. Slip ring assembly according to claim 1, **characterised in that** the cleaning brush (15) extends transversely over the width of the carrier board (11).

3. Slip ring assembly according to claim 1 or 2, **characterised in that** the brush carrier (20) protrudes transversely to the rear web (19), in particular at a right angle, in the direction of the slideway (9).

4. Slip ring assembly according to any of claims 1 to 3, **characterised in that** a counter-bearing piece (25) is provided which cooperates with the connecting elements (21) to fix the cleaning brush (15) in position.

5. Slip ring assembly according to claim 4, **characterised in that** the counter-bearing piece (25) has a receptacle (28) adapted to the width and thickness of the carrier board (11).

6. Slip ring assembly according to any of claims 1 to 5, **characterised in that** the brush filling (16) is formed of fibres (17), bristles or wire.

7. Slip ring assembly according to any of claims 1 to 6, **characterised in that** the brush filling (16) consists of polyamide.

## Revendications

1. Transmetteur à bague collectrice, lequel présente un support de bague collectrice (4) et au moins une bague collectrice (5) disposée sur celui-ci ainsi qu'un module de contact (7) avec des éléments de contact, en particulier des ressorts de contact (8), dans lequel les éléments de contact (8) sont en contact avec une bande collectrice (9) de la bague collectrice (5) et dans lequel un dispositif de nettoyage (10) est prévu pour nettoyer la bande collectrice (9), laquelle présente une brosse de nettoyage (15) avec une garniture de brosse (16) en contact avec la bande collectrice (9), **caractérisé en ce que** la brosse de nettoyage (15) comporte un corps de base (18), lequel présente une nervure dorsale (19) et un support de brosse (20) et **en ce que** la brosse de nettoyage (15) est fixée par l'intermédiaire de la nervure dorsale (19) et d'éléments de connexion (21) sur une platine de support (11) du module de contact (7).

2. Transmetteur à bague collectrice selon la revendication 1, **caractérisé en ce que** la brosse de nettoyage (15) s'étend transversalement sur la largeur de la platine de support (11).

3. Transmetteur à bague collectrice selon la revendication 1 ou 2, **caractérisé en ce que** le support de brosse (20) fait saillie transversalement par rapport à la nervure dorsale (19), en particulier perpendiculairement, en direction de la bande collectrice (9).

4. Transmetteur à bague collectrice selon l'une quelconque des revendications 1 à 3, **caractérisé en ce qu'**une pièce de butée (25) est prévue, laquelle coopère avec les éléments de connexion (21) pour fixer la brosse de nettoyage (15).

5. Transmetteur à bague collectrice selon la revendication 4, **caractérisé en ce que** la pièce de butée (25) présente un logement (28) adapté à la largeur et à l'épaisseur de la platine de support (11).

6. Transmetteur à bague collectrice selon l'une quelconque des revendications 1 à 5, **caractérisé en ce que** la garniture de brosse (16) est formée de fibres (17), de poils ou de fil.

7. Transmetteur à bague collectrice selon l'une quelconque des revendications 1 à 6, **caractérisé en ce que** la garniture de brosse (16) est constituée de polyamide.
